# EUROPÄISCHE PATENTSCHRIFT

(11) **EP 0 895 457 B1**
(45) Veröffentlichungstag und Bekanntmachung des Hinweises auf die Patenterteilung: **29.12.1999**
(21) Anmeldenummer: 97917170.9
(22) Anmeldetag: 24.04.1997
(51) Int. Cl.: A47K 10/36

(54) **MESSERFÜHRUNG FÜR EINE VORRICHTUNG ZUR AUSGABE VON PAPIERABSCHNITTEN**
BLADE GUIDE FOR A DEVICE FOR DISPENSING OF PAPER SECTIONS
GUIDE-LAME POUR UN DISPOSITIF DISTRIBUANT DES MORCEAUX DE PAPIER

(30) Priorität: 25.04.1996 AT 75296
(43) Veröffentlichungstag der Anmeldung: 10.02.1999
(73) Patentinhaber: HAGLEITNER BETRIEBSHYGIENE GESELLSCHAFT mbH & Co. KG, A-5700 Zell am See (AT)
(72) Erfinder: HAGLEITNER, Hans, Georg, A-5700 Zell am See (AT)
(74) Vertreter: Hofinger, Engelbert, Dr.Dr.
(86) Internationale Anmeldenummer: AT9700079
(87) Internationale Veröffentlichungsnummer: WO9740731

(56) Entgegenhaltungen:
- DE-A- 2 814 792

## Beschreibung

Die Erfindung betrifft eine Messerführung für eine Vorrichtung zur Ausgabe von Papierabschnitten, mit einer einen Schlitz aufweisenden, drehbaren Walze, über die eine Papierbahn geführt ist, und mit einem Messer, das an einem innerhalb der Walze schwenkbaren Träger angeordnet und für die Ausbildung einer Abreißperforation in der Papierbahn jeweils über einen Teil der Walzendrehung durch den Schlitz dadurch nach außen bewegbar ist, daß der schwenkbare Träger entlang einer nicht kreisbogenförmigen ortsfesten Kurvenbahn geführt ist.

Derartige Vorrichtungen, die insbesondere als Papierhandtuchspender in Sanitärräumen eingesetzt werden, sind beispielsweise aus der DE-A 28 14 792 in verschiedenen Ausführungen bekannt geworden. In der Fig. 12 der DE-A steht das Messer etwa senkrecht vom Träger ab, wobei sich eine in Stirnansicht hakenartige Gesamtform ergibt. Der Träger besteht aus zwei Armen, die nahe der Walzenumfangswand jeweils in einer Stirnwand der Walze um eine gemeinsame Achse schwenkbar gelagert sind, die in Drehrichtung gesehen, vor dem Schlitz liegt. Wenn die Walze gedreht wird, bewegt sich das Messer auf einem Kreisbogen durch den Schlitz, wobei der Träger an der ortsfesten Kurvenscheibe anliegt. Fig. 10 und 11 der DE-A 28 14 792 zeigen eine Ausführung, bei der das Messer auf einer zur Walzenachse parallelen Achse drehbar gelagert ist und, vom Schlitz in der Walzenwandung geführt, um die Achse gedreht wird. Das Messer tritt dabei aufgrund des Achsabstandes über einen Teilbereich der Walzendrehung an der Walze aus.

Eine Messerführung nach der DE-C 36 90 545 umfaßt einen in einem Durchmesser der Walze verschiebbaren Schlitten, an dem das Messer parallel zur Verschieberichtung angeordnet ist und sich durch den Schlitz geradlinig nach außen bewegt.

Je nach Festigkeit und Elastizität der zu zerschneidenden Papierbahn, die über eine Eingangsanpreßrolle, die Messerwalze und eine Ausgangsanpreßrolle geführt wird, kann es vorkommen, daß das Messer nicht die Papierbahn zertrennt, sondern nur von der Messerwalze abhebt. Die Erfindung hat es sich daher zur Aufgabe gestellt, eine Messerführung zu schaffen, durch die das Messer die Papierbahn in Umfangsrichtung der Walze zusätzlich so spannt, daß die Perforation sicher stattfindet.

Erfindungsgemäß kann dies in einer ersten Ausführung dadurch erreicht werden, daß das Messer am schwenkbaren Träger angelenkt und in einer Gleitführung verschiebbar ist.

In einer gleichwertigen Alternative kann die Aufgabe in einer zweiten Ausführung dadurch gelöst werden, daß das Messer an zwei um parallele Achsen verschwenkbaren Trägern angelenkt ist.

Beide Ausführungen beruhen auf dem Prinzip des Gelenkvierecks, in dem das Messer das Koppelelement bildet, wobei in der ersten Ausführung ein zweiter schwenkbarer Träger durch ein in der Gleitführung verschiebbares Gelenk ersetzt ist. Dadurch kann der Messerschneide eine von einer Geraden und von einem Kreisbogen um die Schwenkachse des Trägers abweichende Bewegung erteilt werden, die anfangs einen Ausschubwinkel ermöglicht, aufgrund dessen die Zähne der Messerschneide die Papierbahn erfassen, und sich dann in Umfangsrichtung der Walze neigt, wobei die Papierbahn so gespannt wird, daß die Zähne auch bei hoher Elastizität und Festigkeit der Papierbahn in diese eindringen und sie perforieren.

Bevorzugte Ausführungen sehen vor, daß die Gleitführung kreisbogenförmig ausgebildet ist, wobei der Radius der Gleitführung unterschiedlich zum Radius des schwenkbaren Trägers ist, oder daß die beiden schwenkbaren Träger Parallelogrammlenker bilden.

Aufgrund der Führung entlang der ortsfesten Kurvenbahn wird das Messer während einer Umdrehung der Walze im ersten Teil der Walzendrehung, der einen Drehwinkel von beispielsweise 240° umfaßt, ausgeschoben und dann wieder eingezogen, und bleibt im verbleibenden zweiten Teil der Walzendrehung, der den fehlenden Drehwinkel von beispielsweise 120° umfaßt, eingezogen.

Nachstehend wird nun die Erfindung an Hand der Figuren der beiliegenden Zeichnungen näher beschrieben, ohne darauf beschränkt zu sein.

Es zeigen:
- Fig. 1 bis 6: jeweils um 60° verdreht, schematische Stirnansichten der Messerwalze und der Messerführung in einer ersten Ausführung,
- Fig. 7: eine Teilschrägansicht der Messerführung,
- Fig. 8: eine schematische Stirnansicht fünf verschiedener Positionen der Messerbewegung, und
- Fig. 9: eine Darstellung ähnlich Fig. 8 eines zweiten Ausführungsbeispieles und
- Fig. 10 bis 15: jeweils um 60° verdreht, schematische Stirnansichten der Messerwalze und der Messerführung in einer dritten Ausführung.

Eine Vorrichtung zur Ausgabe von Papierabschnitten, beispielsweise ein Papierhandtuchspender, weist eine drehbare Walze 1 auf, der die ungeschnittene Papierbahn von einer Vorratsrolle über eine Eingangsanpreßrolle 2 zugeführt wird. Die Papierbahn umschlingt den größeren Bereich der Walze 1 und gelangt über die Ausgangsanpreßrolle 3 zur Entnahmestelle. Die Papierabschnitte können von der Papierbahn abgetrennt werden, sobald mittels eines insbesondere gezahnten Messers 5 eine querverlaufende Perforationslinie in der Papierbahn hergestellt wird. Hierfür wird während der Verdrehung der Walze 1 das sich mitdrehende Messer durch einen Schlitz 4 aus der Walze 1 ausgeschoben, wobei sich das Messer entlang einer in der Walzendrehrichtung gekrümmten Bahn bewegt. Auch eine Papierbahn mit hoher Elastizität und Festigkeit wird daher von der Walze nicht nur abgehoben, sondern zunehmend gespannt, bis die Zähne schließlich einstechen, da der anfangs große Austrittswinkel sich zunehmend verkleinert. Dabei erfolgt in den Ausführungen nach Fig. 1 bis 9 die Spannung der Papierbahn zwischen der Eingangsanpreßrolle 2 und den Messerzähnen, die sich in der Walzendrehrichtung aus der Walze ausschlieben. In der Ausführung nach Fig. 10 bis 15 erfolgt die Spannung der Papierbahn zwischen der Ausgangsanpreßrolle 3 und den Messerzähnen, die sich entgegengesetzt der Walzendrehrichtung aus der Walze ausschieben. Die hiefür erforderliche Messerführung umfaßt in den Ausführungen nach Fig. 1 bis 8 und 10 bis 15 einen um eine Achse 11 schwenkbaren Träger 7, der aus zwei jeweils an einer Stirnplatte 16 der Walze angelenkten Armen und einem diese gelenkig verbindenden Messerhalter 6 besteht, und eine Gleitführung 8, die jeweils aus zwei von den Innenflächen der Stirnplatten 16 hochstehenden, insbesondere gekrümmten Stegen besteht, zwischen die ein Führungszapfen 13 eingreift. Ein konzentrisch zur Achse 11 verlaufender Schlitz 15 in jeder Stirnplatte 16 wird von einem Führungsstift 14 durchsetzt, der in eine ortsfeste Kurvenbahn 10 eingreift, die entsprechend der gewünschten Bewegung des Messers 5 ausgebildet ist. Die Kurvenbahn 10 verläuft dabei so, daß im kleineren Winkelbereich zwischen den Anpreßrollen 2 und 3 die Messerschneide innerhalb des Schlitzes 4 in der Walze 1 liegt (Fig. 6, 15) und im größeren Winkelbereich austritt und sich dann wieder zurückzieht (Fig. 1 bis 5, 10 bis 14).

Aus der Darstellung nach Fig. 8 ist die Messerbewegung in der kinematischen Umkehrung ersichtlich, wenn die Walze 1 gehalten und die Kurvenbahn 10 um die Walzenachse gedreht würde.

In der Ausführung nach Fig. 9 wird die Messerführung durch zwei schwenkbare Träger 7, 9 erzielt, die jeweils ein Paar von an den Stirnplatten 16 angelenkten Armen umfassen. Die Träger 7, 9 können, wie gezeigt, nach Art einer Parallelogrammführung gleich lang und parallel zueinander angeordnet sein. Sie können aber auch, wenn eine nicht kreisbogenförmige Bahn der Messerschneide gewünscht bzw. erforderlich ist, in Länge und Abstand variiert werden. Auch in dieser Ausführung ist ein Träger 7 mit zwei in die ortsfesten Kurvenbahnen 10 eingreifenden Führungsstiften 14 versehen, die die Schlitze 15 in den Stirnplatten 16 durchsetzen.

## Patentansprüche

1. Messerführung für eine Vorrichtung zur Ausgabe von Papierabschnitten, mit einer einen Schlitz (4) aufweisenden, drehbaren Walze (1), über die eine Papierbahn geführt ist, und mit einem Messer (5), das an einem innerhalb der Walze (1) schwenkbaren Träger (7) angeordnet und für die Ausbildung einer Abreißperforation in der Papierbahn jeweils über einen Teil der Walzendrehung durch den Schlitz (4) dadurch nach außen bewegbar ist, daß der schwenkbare Träger (7) entlang einer nicht kreisbogenförmigen, ortsfesten Kurvenbahn (10) gefuhrt ist, dadurch gekennzeichnet, daß das Messer (5) am schwenkbaren Träger (7) angelenkt und in einer Gleitführung (8) verschiebbar ist.

2. Messerführung für eine Vorrichtung zur Ausgabe von Papierabschnitten, mit einer einen Schlitz (4) aufweisenden, drehbaren Walze (1), über die eine Papierbahn geführt ist, und mit einem Messer (5), das an einem innerhalb der Walze (1) schwenkbaren Träger (7) angeordnet und für die Ausbildung einer Abreißperforation in der Papierbahn jeweils über einen Teil der Walzendrehung durch den Schlitz (4) dadurch nach außen bewegbar ist, daß der schwenkbare Träger (7) entlang einer nicht kreisbogenförmigen, ortsfesten Kurvenbahn (10) geführt ist, dadurch gekennzeichnet, daß das Messer (5) an zwei um parallele Achsen verschwenkbaren Trägern (7, 9) angelenkt ist.

3. Messerführung nach Anspruch 1, dadurch gekennzeichnet, daß die Gleitführung (8) kreisbogenförmig ausgebildet ist, wobei der Radius der Gleitführung (8) unterschiedlich zum Radius des schwenkbaren Trägers (7) ist.

4. Messerführung nach Anspruch 2, dadurch gekennzeichnet, daß die beiden schwenkbaren Träger (7, 9) Parallelogrammlenker bilden.

## Claims

1. Blade guide for a device for dispensing paper pieces, with a rotatable roller (1) provided with a slit (4) and over which a paper web is conveyed, and with a blade (5) which is arranged on a carrier (7) pivotable inside the roller (1) and which is outwardly moveable through the slit (4) for a part of the rotation of the roller for forming a tear-off perforation in the paper web such that the pivotable carrier (7) is guided along a fixed curved path (10) which is not in the shape of an arc of a circle, characterised in that the blade (5) is coupled to the pivotable carrier (7) and is movable in a slideway (8).

2. Blade guide for a device for dispensing paper pieces, provided with a rotatable roller (1) provided with a slit (4) and over which a paper web is conveyed, and with a blade (5) which is arranged on a carrier (7) pivotable inside the roller (1) and which is outwardly moveable through a slit (4) for a part of the rotation of the roller for forming a tear-off perforation in the paper web such that the pivotable cater (7) is guided along a fixed curved path (10) which is not in the shape of an arc of a circle, characterised in that the blade (5) is coupled to two carriers (7, 9) pivotable about two parallel axes.

3. Blade guide according to claim 1, characterised in that the slideway (8) is in the shape of an arc of a circle, wherein the radius of the slideway (8) differs from the radius of the pivotable carrier (7).

4. Blade guide according to claim 2, characterised in that the two pivotable carriers (7, 9) form parallelogram rods.

## Revendications

1. Guide-lame pour un dispositif de distribution de feuilles de papier, comportant un rouleau rotatif (1) qui est pourvu d'une fente (4) et par l'intermédiaire duquel une bande de papier est guidée, et une lame (5) qui est disposée sur un support (7) apte à pivoter à l'intérieur du rouleau (1) et qui, pour la formation de perforations de déchirement dans la bande de papier, est apte à être déplacée vers l'extérieur, à travers la fente (4), sur une partie de la rotation du rouleau, grâce au fait que le support pivotant (7) est guidé le long d'une glissière courbe (10) qui est fixe et qui n'est pas en forme d'arc de cercle, caractérisé en ce que la lame (5) est articulée sur le support pivotant (7) et est mobile dans une coulisse (8).

2. Guide-lame pour un dispositif de distribution de feuilles de papier, comportant un rouleau rotatif (1) qui est pourvu d'une fente (4) et par l'intermédiaire duquel une bande de papier est guidée, et une lame (5) qui est disposée sur un support (7) apte à pivoter à l'intérieur du rouleau (1) et qui, pour la formation de perforations de déchirement dans la bande de papier, est apte à être déplacée vers l'extérieur, à travers la fente (4), sur une partie de la rotation du rouleau, grâce au fait que le support pivotant (7) est guidé le long d'une glissière courbe (10) qui est fixe et qui n'est pas en forme d'arc de cercle, caractérisé en ce que la lame (5) est articulée sur deux supports (7, 9) aptes à pivoter autour d'axes parallèles.

3. Guide-lame selon la revendication 1, caractérisé en ce que la coulisse (8) a la forme d'un arc de cercle, le rayon de la coulisse (8) étant différent du rayon du support pivotant (7).

4. Guide-lame selon la revendication 2, caractérisé en ce que les deux supports pivotants (7, 9) forment des bras oscillants de parallélogramme.
